# EUROPÄISCHE PATENTSCHRIFT

(11) **EP 1 140 652 B1**
(45) Veröffentlichungstag und Bekanntmachung des Hinweises auf die Patenterteilung: **05.03.2003**
(21) Anmeldenummer: 99967000.3
(22) Anmeldetag: 21.12.1999
(51) Int. Cl.: B65D 77/06, B65D 90/04

(54) **TRANSPORTBEHÄLTER FÜR FLÜSSIGES GEFAHRGUT**
TRANSPORT CONTAINER FOR DANGEROUS LIQUIDS
CONTENANT DE TRANSPORT POUR PRODUIT DANGEREUX LIQUIDE

(30) Priorität: 22.12.1998 DE 19859272
(43) Veröffentlichungstag der Anmeldung: 10.10.2001
(73) Patentinhaber: Bischof+Klein GmbH & Co. KG, 49525 Lengerich (DE)
(72) Erfinder: PÖTZSCH, Holger, 64297 Darmstadt (DE)
(74) Vertreter: Busse, Dietrich, Dipl.-Ing.
(86) Internationale Anmeldenummer: EP9910331
(87) Internationale Veröffentlichungsnummer: WO00037333

(56) Entgegenhaltungen:
- FR-A- 2 746 149
- US-A- 1 452 039
- US-A- 2 987 216
- US-A- 5 217 138
- US-A- 5 255 492

## Beschreibung

Die Erfindung betrifft einen Transportbehälter für flüssiges Gefahrgut mit einem durch einen Domdeckel verschließbaren Einfülldom, und mit einer Druckausgleichseinrichtung.

Üblicherweise wird das zu transportierende flüssige Gefahrgut unmittelbar in den beispielsweise aus Stahlblech geschweißten Transportbehälter eingefüllt, der durch den Domdeckel dicht verschlossen wird. Um den Transportbehälter von einem erhöhten Gasdruck zu entlasten, der beispielsweise durch Verdampfung des Gefahrguts unter Erwärmung, durch permanente chemische Restreaktionen und/oder durch Gase verursacht wird, die durch die Transportbewegungen freigesetzt werden, ist es bekannt, in der Deckenwand des Transportbehälters neben dem Einfülldom ein Druckausgleichsventil vorzusehen, durch das bei erhöhtem Druck Gase austreten können.

Der Behälterinnenraum wird durch das transportierte Gefahrgut verunreinigt und muß deshalb vor einer erneuten Verwendung des Transportbehälters aufwendig gereinigt werden. Da das Druckausgleichsventil unmittelbar mit dem Behälterinnenraum in Verbindung steht, in dem sich das flüssige Gefahrgut befindet, besteht die Gefahr, daß bei einer Erhöhung des Innendrucks nicht nur Gas, sondern auch flüssiges Gefahrgut austritt und zu einer Kontaminierung der Behälteraußenseite oder sogar der Umgebung führt.

Daneben sind auch Folienbehälter bekannt, die beispielsweise an ihren Schraubverschlüssen Druckausgleichsventile aufweisen, um eine unzulässige Erhöhung des Innendrucks zu verhindern. Diese Folienbehälter sind jedoch nicht als Gefahrgutbehälter geeignet und zugelassen. Außerdem besteht auch hier die Gefahr, daß bei erhöhtem Innendruck nicht nur Gas, sondern auch Flüssigkeit durch das Druckausgleichsventil austritt.

Aufgabe der Erfindung ist es daher, einen Transportbehälter der eingangs genannten Gattung so auszubilden, daß eine Verunreinigung des Transportbehälters an seiner Innenseite und seiner Außenseite sowie der Umgebung durch austretendes Transportgut verhindert wird.

Diese Aufgabe wird erfindungsgemäß dadurch gelöst, daß ein aus Folie bestehender Inliner mit einer in den Einfülldom eingesetzten Spannring verbunden ist, daß der Spannring durch einen Deckeleinsatz verschlossen ist, daß der Deckeleinsatz eine durch eine Flatterventilplatte verschlossene Ventilöffnung aufweist und daß zwischen dem Spannring und dem Einfülldom ein Gasdurchlaßring angeordnet ist.

Die Verwendung eines im wesentlichen sackförmigen, aus flexibler Folie bestehenden Inliners verhindert eine Verunreinigung des Behälterinnenraums und ermöglicht eine einfache und sichere Restentleerung. Die Lage des Inliners ist sowohl beim Befüllen als auch beim Transport dadurch gesichert, daß der Inliner durch den Spannring im Einfülldom festgelegt ist, wobei der Spannring die Einfüllöffnung des Inliners umschließt.

Um zu verhindern, daß insbesondere bei den Transportbewegungen das flüssige Gefahrgut an den Domdeckel gelangt, ist die durch den Spannring gebildete Einfüllöffnung durch einen Deckeleinsatz verschlossen. Die durch die Flatterventilplatte verschlossene Ventilöffnung des Deckeleinsatzes bildet ein Druckausgleichsventil des Inliners, das sich bei erhöhtem Innendruck öffnet. Da das Flatterventil zugleich einen Schwallschutz bildet, ist weitgehend sichergestellt, daß aus der Ventilöffnung nur Gas austritt, das zu dem Druckausgleichsventil des Transportbehälters gelangt und dort austreten kann. Ein Druckanstieg im Inliner wird fast widerstandslos an den Dominnenraum und den Freiraum zwischen dem Inliner und der Behälterwand weitergegeben; der Druck kann sich ungehindert zu einem Druckausgleichsventil oder einer anderen Druckausgleichseinrichtung des Transportbehälters fortsetzen.

Der zwischen dem den Inliner tragenden Spannring und dem Einfülldom angeordnete Gasdurchlaßring hat hierbei eine doppelte Funktion. Wenn sich das Druckausgleichsventil des Transportbehälters in der Deckenwand seitlich neben dem Einfülldom befindet, so ermöglicht der Gasdurchlaßring, daß das aus der Ventilöffnung des Deckeleinsatzes austretende Gas in den Zwischenraum zwischen dem Inliner und der Deckenwand gelangt und von dort durch das Druckausgleichsventil austreten kann.

Wenn sich aber das Durckausgleichsventil des Transportbehälters im Domdeckel befindet, kann zwar das durch die Ventilöffnung des Deckeleinsatzes bei erhöhtem Innendruck austretende Gas unmittelbar zum Druckausgleichsventil im Domdeckel gelangen. Bei dieser Ausführung des Transportbehälters besteht aber bei der Verwendung eines Inliners das Problem, daß beim Befüllen die oberhalb des Inliners befindliche Luftmenge abgeführt werden muß. Diese Luftmenge kann durch den Gasdurchlaßring nach oben austreten.

Die die Ventilöffnung des Deckeleinsatzes verschließende Flatterventilplatte ist an der höchsten Stelle des Inliners und somit in größtmöglichem Abstand zur Flüssigkeitsoberfläche angeordnet und wirkt als Flüssigkeitssperre, da sie einer Schwallbelastung einen erheblichen Widerstand entgegensetzt. Selbst wenn eine geringe Flüssigkeitsmenge austritt, verbleibt diese in dem tellerartig gestalteten Deckeleinsatz gegebenenfalls zurücklaufen. Durch das großflächig gestaltete Flatterventil kann bei einer Druckerhöhung eine verhältnismäßig große Gasmenge ohne nennenswerten Strömungswiderstand hindurchdringen.

Der beschriebene Inliner kann bei herkömmlichen Transportbehältern ohne konstruktive Änderungen auch nachträglich eingesetzt werden. Vorzugsweise ist der Gasdurchlaßring in einen Domprofilring eingesetzt. Durch unterschiedliche Wahl der Abmessungen dieses Domprofilrings ist eine Anpassung an unterschiedliche Domabmessungen und Domprofilierungen mit geringem Aufwand möglich.

Vorzugsweise ist der Inliner zwischen dem Spannring und dem Gasdurchlaßring eingeklemmt. Damit wird in einfacher Weise eine Befestigung des aus Folie bestehenden Inliners am Spannring erreicht.

Die Erfindung wird nachfolgend an einem Ausführungsbeispiel näher erläutert, das in der Zeichnung dargestellt ist. Es zeigt:
Fig. 1 in räumlicher, auseinandergezogener Darstellungsweise einen Transportbehälter für flüssiges Gefahrgut mit geöffnetem Domdeckel und einen Inliner vor dem Einsetzen,
Fig. 2 einen Schnitt durch den Transportbehälter nach Fig. 1 mit eingesetztem Inliner,
Fig. 3 einen vergrößerten Teilschnitt durch den Einfülldom des Transportbehälters nach den Fig. 1 und 2 mit den eingesetzten Teilen,
Fig. 4 in einem Schnitt entsprechend der Fig. 3 die eingesetzten Teile in auseinandergezogener Darstellungsweise,
Fig. 5 eine Draufsicht in Richtung des Pfeiles V in Fig. 3 und
Fig. 6 einen Schnitt entsprechend der Fig. 2 bei einer abgewandelten Ausführungsform des Transportbehälters.

Der in den Fig. 1 und 2 dargestellte Transportbehälter für flüssiges Gefahrgut weist einen aus Stahlblech geschweißten Außenbehälter 1 auf, der in einem Transportgestell 2 angeordnet ist. In einer Deckenwand 3 des Transportbehälters befindet sich ein Einfülldom 4, der durch einen in Fig. 1 geöffnet dargestellten Domdeckel 5 dicht verschließbar ist.

Im Außenbehälter 1 ist ein aus flexibler Kunststofffolie bestehender Inliner 6 angeordnet (Fig. 2), der in Fig. 1 im Zustand vor dem Einsetzen dargestellt ist. Der obere Rand oder Hals 7 des Inliners 6 ist zwischen einem inneren Spannring 8 und einem äußeren Gasdurchlaßring 9 eingeklemmt, wie in den Fig. 3 und 4 in Einzelheiten dargestellt ist. Nach oben ragende Dorne 10 an einem oberen Flansch des Gasdurchlaßrings 9 halten den Rand des Inliners und ragen in Bohrungen 11 eines oberen Flansches des Spannrings 8.

Die durch den Spannring 8 umschlossene Einfüllöffnung 12 ist durch einen tellerförmigen Deckeleinsatz 13 verschlossen, der in seinem Einsatzboden 14 eine großflächige zentrale Ventilöffnung 15 aufweist. Über der Ventilöffnung 15 liegt eine Flatterventilplatte 16 vorzugsweise aus flexiblem Folienmaterial, die an mehreren Schweißpunkten 17 (Fig. 5) mit dem Einsatzboden 14 verbunden ist und ein Überdruckventil des Inliners 6 bildet.

Ein Domprofilring 18 ist in den Einfülldom 4 passend eingesetzt und weist einen oberen Flansch 19 auf, der im geschlossenen Zustand des Transportbehälters dichtend zwischen dem Einfülldom 4 und dem Domdeckel 5 angeordnet ist.

Der Domprofilring 18 überbrückt den Abstand zwischen dem Einfülldom 4 und dem Gasdurchlaßring 9. Durch unterschiedliche Ausführung allein dieses Domprofilrings 18 wird eine Anpassung an unterschiedliche Dominnendurchmesser erreicht. Der Gasdurchlaßring 9 weist an seiner Außenseite Lamellen 20 auf, zwischen denen Gasdurchtrittskanäle verlaufen.

Wie in Fig. 2 mit Pfeilen angedeutet ist, kann bei einem Überdruck im Inliner 6 Gas durch das durch die Flatterventilplatte 16 gebildete Überdruckventil in den Raum zwischen dem Deckeleinsatz 13 und dem Domdeckel 5 austreten. Von dort gelangt das Gas durch die Gasdurchtrittskanäle des Gasdurchlaßrings 9 in den Behälterinnenraum 21 oberhalb des Inliners 6 und von dort durch ein seitlich neben dem Einfülldom 4 in der Deckenwand 3 angeordnetes Druckausgleichsventil 22 und wird auf diese Weise in die Atmosphäre abgelassen. Beim Befüllen des Inliners 6 wird das aus dem Innenraum 21 zwischen dem Inliner 6 und der Deckenwand 3 verdrängte Luftvolumen ebenfalls durch das Druckausgleichsventil 22 abgelassen.

Bei der in Fig. 6 dargestellten Ausführungsform eines Transportbehälters befindet sich ein Druckausgleichsventil 22' im Domdeckel 5. Wie dort ebenfalls mit Pfeilen angegeben ist, strömt das durch das Flatterventil austretende Gas durch das Druckausgleichsventil 22' in die Atmosphäre. Das beim Befüllen aus dem Behälterinneraum 21 verdrängte Luftvolumen gelangt beim Befüllvorgang durch den Gasdurchlaßring 9 nach außen.

Durch die Verwendung des Inliners 6 mit Druckausgleichseinrichtung wird sowohl eine Kontaminierung des Behälterinnenraums durch das aufgenommene flüssige Gefahrgut als auch eine Kontaminierung der Behälteraußenseite bzw. der Umgebung durch bei Überdruck austretendes flüssiges Gefahrgut verhindert. Die Restentleerung des Transportbehälters wird wesentlich erleichtert, weil am Ende des Entleervorgangs der gesamte Inliner entnommen wird. Eine aufwendige Reinigung des Behälterinnenraums ist daher nicht erforderlich.

Die Anordnung des Flatterventils im Einsatzboden 14 des tellerförmigen Deckeleinsatzes 13 verhindert weitgehend einen Flüssigkeitsaustritt, wobei etwaige geringe austretende Flüssigkeitsmengen im tellerförmigen Deckeleinsatz 13 aufgefangen werden und in den Inliner zurückströmen können.

Der Inliner 6 und alle damit in Verbindung stehenden Teile, insbesondere der Spannring 8, der Gasdurchlaßring 9, der Domprofilring 18, der Deckeleinsatz 13 und die Flatterventilplatte 16 bestehen vorzugsweise aus chemisch weitgehend resistentem Material, zumal Polypropylen.

## Patentansprüche

1. Transportbehälter für flüssiges Gefahrgut mit einem durch einen Domdeckel (5) verschließbaren Einfülldom (4) und mit Druckausgleichseinrichtung, **dadurch gekennzeichnet, daß** ein aus Folie bestehender Inliner (6) mit einem in den Einfülldom (4) eingesetzten Spannring (8) verbunden ist, daß der Spannring (8) durch einen Deckeleinsatz (13) verschlossen ist, daß der Deckeleinsatz (13) eine durch eine Flatterventilplatte (16) verschlossene Ventilöffnung (15) aufweist und daß zwischen dem Spannring (8) und dem Einfülldom (4) ein Gasdurchlaßring (9) angeordnet ist.

2. Transportbehälter nach Anspruch 1, **dadurch gekennzeichnet, daß** der Inliner (6) zwischen dem Spannring (8) und dem Gasdurchlaßring (9) eingeklemmt ist.

3. Transportbehälter nach Anspruch 1, **dadurch gekennzeichnet, daß** der Gasdurchlaßring (9) in einen Domprofilring (18) eingesetzt ist.

## Claims

1. Transport container for dangerous liquids with a filling dome (4) which can be sealed by a dome cap (5) and with a pressure compensation valve, **characterised in that** an inliner (6) made of plastic film is connected to a tension ring (8) accommodated in the filling dome (4), that the tension ring (8) is sealed by a cap insert (13), that the cover element (13) exhibits a valve opening (15) sealed by a flutter valve plate (16) and that a gas-permeable ring (9) is arranged between the tension ring (8) and the filling dome (4).

2. Transport container in accordance with claim 1, **characterised in that** the inliner (6) is clamped between the tension ring (8) and the gas-permeable ring (9).

3. Transport container in accordance with claim 1, **characterised in that** the gas-permeable ring (90 is set in a dome profile ring (18).

## Revendications

1. Réservoir de transport pour un produit liquide comportant un dôme de remplissage (4) fermé par un couvercle (5) et une installation de compensation de pression,
**caractérisé en ce qu'**
un revêtement (6) formé d'un film est relié à un collier (8) installé dans le dôme de remplissage (4),
le collier (8) est fermé par une garniture de couvercle (13),
la garniture de couvercle (13) comporte une ouverture de soupape (15) fermée par une plaque de soupape battante (16) et,
un anneau de passage de gaz (9) est prévu entre l'anneau de serrage (8) et le dôme de remplissage (4).

2. Réservoir de transport selon la revendication 1,
**caractérisé en ce que**
le revêtement (6) est serré entre l'anneau de serrage (8) et l'anneau de passage de gaz (9).

3. Réservoir de transport selon la revendication 1,
**caractérisé en ce que**
l'anneau de passage de gaz (9) est placé dans un anneau profilé (18) du dôme.
